# EUROPÄISCHE PATENTSCHRIFT

(11) **EP 0 343 551 B1**
(45) Veröffentlichungstag und Bekanntmachung des Hinweises auf die Patenterteilung: **06.10.1993**
(21) Anmeldenummer: 89109141.5
(22) Anmeldetag: 20.05.1989
(51) Int. Cl.: F23Q 7/08

(54) **Glühkerze für motorunabhängige, mit flüssigem Brennstoff betriebene Heizungen für Kraftfahrzeuge**
Glow plug for motor vehicle heaters using liquid fuel and operating independently from the engine
Bougie à incandescence pour des appareils de chauffage à combustible liquide, fonctionnant indépendamment du moteur de l'automobile

(30) Priorität: 25.05.1988 DE 3817723
(43) Veröffentlichungstag der Anmeldung: 29.11.1989
(73) Patentinhaber: Firma J. Eberspächer, 73730 Esslingen (DE)
(72) Erfinder: Reiser, Peter, Dipl.-Ing., D-7300 Esslingen (DE); Langen, Herbert, Dipl.-Ing., D-7305 Altbach (DE); Steiner, Peter, D-7300 Esslingen (DE)

(56) Entgegenhaltungen:
- DE-A- 1 601 997
- DE-A- 3 334 038
- DE-A- 3 716 411

## Beschreibung

Die Erfindung betrifft eine Glühkerze für motorunabhängige, mit flüssigem Brennstoff betriebene Heizungen, insbesondere Stand- und Zusatzheizungen, für Kraftfahrzeuge, mit einem Kerzensockel, der auf der einen Seite eine Heizvorrichtung und auf der anderen Seite elektrische Anschlußkontakte trägt, über die die Glühkerze an eine Betriebsspannungsquelle angeschlossen wird.

Glühkerzen dieses Aufbaus sind aus dem Dokument DE-A-33 34 038 bekannt, wie weiter unten noch genauer beschrieben wird.

In Kraftfahrzeugen, insbesondere in Lastkraftfahrzeugen, Bussen, aber auch in Personenkraftwagen, werden sogenannte Stand- oder Zusatzheizungen eingebaut, das sind motorunabhängige, mit flüssigem Brennstoff, zum Beispiel Benzin oder Dieselkraftstoff, betriebene Heizungen. Zum Starten der Heizungen, d.h. zum Zünden einer Brennerflamme, wird eine Glühkerze verwendet, die kurz vor oder gleichzeitig mit der Zufuhr von Luft und Kraftstoff zu der Heizung mit elektrischem Strom gespeist wird, um das Gemisch aus Luft und zerstäubtem Brennstoff zu entzünden.

Üblicherweise wird die Glühkerze von der Bordbatterie des Kraftfahrzeuges gespeist. Die üblichen Glühkerzen besitzen eine auf einem stabförmigen Träger befindliche Wendel mit einem elektrischen Widerstand von wenigen Ohm, die sich beim Anschließen an die Betriebsspannung stark erhitzt.

Aus dem Dokument DE-A-21 19 027 ist eine Glühkerze für Kraftfahrzeugheizungen bekannt, bei der eine besondere Einrichtung für einen Überspannungsschutz vorgesehen ist. Liefert die Betriebsspannungsquelle eine über einem bestimmten Wert liegende Spannung, so wird mittels eines Relais ein Vorwiderstand in den Stromkreis der Glühkerze geschaltet, so daß die Glühkerze nur eine Teilspannung von der Betriebsspannungsquelle erhält. Ein spezielles Problem ergibt sich bei verschiedenen Fahrzeugtypen.

Während Personenkraftwagen üblicherweise eine 12-Volt-Bordbatterie besitzen, beträgt die Spannung der Batterien von Lastkraftwagen oder Bussen üblicherweise 24 Volt. Deshalb war es bislang notwendig, zwei unterschiedliche Glühkerzen zur Verfügung zu haben, um bei der einen oder bei der anderen Betriebsspannung stets eine bestimmte, vorgegebene Heizleistung zu erzielen. Die Lagerhaltung verschiedener Glühkerzen-Typen ist jedoch in unerwünschter Weise aufwendig.

Um die Lagerhaltung unterschiedlicher Glühkerzen-Typen zu vermeiden, war es ständige Praxis, lediglich mit einem einzigen Glühkerzentyp, nämlich mit einer Glühkerze für eine Betriebsspannung von 12 Volt zu arbeiten. Wurde die Heizung mit der Glühkerze in einem Fahrzeug eingebaut, das eine 24-Volt-Bordbatterie besaß, so schaltete man der Heizvorrichtung der Glühkerze einen Vorwiderstand mit gleichem elektrischen Widerstandswert vor. Dadurch erhielt man sowohl am Vorwiderstand als auch an der Heizvorrichtung jeweils eine Betriebsspannung von 12 Volt (vergl. DE-A-21 19 027).

Die Unterbringung des Vorwiderstandes machte jedoch einigen Aufwand erforderlich, denn die beim Aufheizen der Glühkerze in der Heizvorrichtung der Kerze anfallende thermische Energie wurde in gleichem Ausmaß auch durch den Vorwiderstand freigesetzt. Zur Wärmeableitung mußte der Vorwiderstand an einer Stelle angebracht werden, an der von ihm keinerlei Gefahr für andere Teile des Kraftfahrzeuges ausging. Abgesehen von dem dadurch entstehenden Platzproblem war die Montage des Vorwiderstandes auch relativ aufwendig.

Die aus dem Dokument DE-A 33 34 038 bekannten Glühkerzen weisen mehrere Glühwendeln auf, und es ist beschrieben, daß die Glühwendeln in der Glühkerze entweder alle parallelgeschaltet sind oder alle in Reihe geschaltet sind oder eine Gruppe von drei parallelgeschalteten Glühwendeln mit zwei weiteren Glühwendeln in Reihe geschaltet ist. Es ist ferner beschrieben, daß die Glühkerze mit parallelgeschalteten Glühwendeln für Bordnetze mit 12 V geeignet ist, während die Glühkerze mit in Reihe geschalteten Glühwendeln für Bordnetze mit 24 V geeignet ist. Da die bekannten Glühkerzen jedoch nur ein Paar von elektrischen Anschlußkontakten besitzen, ist es nicht möglich, eine und dieselbe Glühkerze wahlweise mit unterschiedlicher Schaltungsverknüpfung der Glühwendeln zu betreiben.

Der Erfindung liegt die Aufgabe zugrunde, eine Glühkerze der eingangs genannten Art zu schaffen, die in nur einer einzigen Ausführung sowohl für eine erste Betriebsspannung als auch ohne speziellen Vorwiderstand für eine zweite, doppelte Betriebsspannung verwendbar ist.

Diese Aufgabe wird erfindungsgemäß dadurch gelöst, daß die Heizvorrichtung aus zwei gleich aufgebauten Heizstabgruppen mit jeweils mehreren permanent in Reihe geschalteten Heizstäben besteht und die elektrischen Anschlußkontakte für eine wahlweise Parallelschaltung/Reihenschaltung der zwei Heizstabgruppen ausgelegt sind. Im Spezialfall sind zwei gleiche Heizstäbe vorgesehen, die symmetrisch an dem im Grundriß kreisförmigen Kerzensockel angeordnet sein können. Es können auch vier Heizstäbe in symmetrischer Anordnung vorgesehen sein, wobei je zwei Heizstäbe permanent in Reihe geschaltet sind.

Durch die erfindungsgemäße Anordnung wird die Möglichkeit geschaffen, ohne Vorwiderstand zu arbeiten. Die erfindungsgemäße, überraschend einfache Lösung bei Glühkerzen bietet erhebliche Vorteile. Einerseits braucht nur ein Glühkerzentyp auf Lager gehalten werden. Andererseits erübrigt sich das aufwendige Montieren und Unterbringen eines Vorwiderstandes. Durch den Fortfall eines Vorwiderstandes wird auch die Betriebssicherheit der gesamten Anlage erhöht. Darüber hinaus ist die Glühkerze bei relativ hohen Betriebsspannungen durch den Fortfall des Vorwiderstandes auch energiesparender. Die gesamte verbrauchte elektrische Energie wird in brauchbare Wärmeenergie umgesetzt.

Im Prinzip können die elektrischen Anschlußkontakte ähnlich wie bei einem Fahrzeugscheinwerfer ausgebildet sein, d. h. es sind drei elektrische Anschlußkontakte vorgesehen, je einer für einen Heizstab bzw. für n Heizstäbe, und ein gemeinsamer Mittelanschluß. Speziell dient die Glühkerze für Betriebsspannungen von 12 Volt bzw. 24 Volt. Bei einer Betriebsspannung von 12 Volt sind die Heizstäbe parallelgeschaltet, bei einer Betriebsspannung von 24 Volt sind sie in Reihe geschaltet. Die beiden Heizstäbe besitzen vorzugsweise einen elektrischen Widerstand von 1,2 Ohm. Damit ergibt sich unabhängig von der Betriebsspannung eine Leistung von etwa 240 Watt pro Glühkerze.

Im folgenden wird ein Ausführungsbeispiel der Erfindung anhand der Zeichnungen näher erläutert. Es zeigen:
- Fig. 1: ein Verdrahtungsschema für eine Glühkerze zur Verwendung bei einer 12-Volt-Anlage,
- Fig. 2: ein Verdrahtungsschema für die Verwendung der Glühkerze in einer 24-Volt-Anlage,
- Fig. 3: eine teilweise geschnittene Seitenansicht einer Glühkerze mit zwei Heizstäben, und
- Fig. 4: eine Prinzipskizze für die an einer 24-Volt-Spannungsquelle angeschlossene Glühkerze.

Die erfindungsgemäße Glühkerze wird verwendet zum Zünden eines Brennstoff-/Luft-Gemisches in einer Standheizung eines Kraftfahrzeuges. Handelt es sich bei dem Kraftfahrzeug um ein Personenkraftfahrzeug, das mit einer 12-Volt-Bordbatterie ausgestattet ist, so wird die Glühkerze in der in Fig. 1 gezeigten Weise mit zwei parallelen Zweigen für zwei Heizstäbe verschaltet.

Bei einer 24-Volt-Anlage, zum Beispiel bei einem Lastkraftwagen, werden zwei Heizstäbe der Glühkerze in Reihe geschaltet, wie es in Fig. 2 skizziert ist.

In Fig. 3 ist die Glühkerze in ihrem Aufbau dargestellt. Ein in üblicher Weise ausgestalteter Kerzensockel 4 nimmt zwei in an sich bekannter Weise als Heizstäbe ausgebildete Heizelemente auf. Die Heizstäbe 1 und 2 sind symmetrisch zu dem etwa kreisförmigen Grundriß des der Brennkammer zugewandten Teils des Kerzensockels 4 angeordnet. Die beiden Heizstäbe 1 und 2 besitzen identischen Aufbau. Jeder Heizstab besitzt einen etwa zylindrischen, unten geschlossenen hülsenförmigen Körper, in welchem ein Widerstandsdraht in einem Füllstoff eingebettet ist.

An dem innerhalb des Kerzensockels 4 befindlichen oberen Ende des Hülsenkörpers ist ein erster elektrischer Anschlußkontakt 1a angebracht. An dem anderen Heizstab 2 befindet sich ein entsprechender elektrischer Anschlußkontakt 2a. Die anderen Enden der in den Heizstäben 1 und 2 befindlichen Widerstände sind mit einem gemeinsamen Mittelanschluß 3 verbunden.

Bei einer 12-Volt-Anlage werden die Anschlüsse 1a und 2a durch eine Brücke verbunden, und die Spannungsquelle wird an die Anschlüsse 1a und 3 angeschlossen, wie es in Fig. 1 gezeigt ist. Der Strom fließt parallel durch die beiden Widerstände der Heizstäbe 1 und 2.

Bei einer 24-Volt-Anlage werden die beiden Anschlußkontakte 1a und 2a an die Klemmen der Versorgungsspannung gelegt, während der Mittelanschluß 3 frei bleibt. Der Strom fließt dann nacheinander durch die Widerstände der beiden Heizstäbe 1 und 2.

In einer abgewandelten Ausführungsform können statt der beiden Heizstäbe 1 und 2 insgesamt vier symmetrisch zu dem Kerzensockel angeordnete Heizstäbe vorgesehen sein, wobei zweckmäßigerweise dann jeweils zwei Heizstäbe permanent in Reihe geschaltet sind. Theoretisch können auch 2n (n ist eine natürliche Zahl) Heizstäbe vorgesehen sein, die dann entsprechend dem oben skizzierten Verschaltungsschema elektrisch verschaltet werden, abhängig von der zur Verfügung stehenden Betriebsspannung.

## Patentansprüche

1. Glühkerze für motorunabhängige, mit flüssigem Brennstoff betriebene Heizungen, insbesondere Stand- und Zusatzheizungen, für Kraftfahrzeuge, mit einem Kerzensockel (4), der auf der einen Seite eine Heizvorrichtung (1, 2) und auf der anderen Seite elektrische Anschlußkontakte (1a, 3, 2a) trägt, über die die Glühkerze an eine Betriebsspannungsquelle angeschlossen wird,
dadurch gekennzeichnet,
daß die Heizvorrichtung aus zwei gleich aufgebauten Heizstabgruppen mit jeweils mehreren, permanent in Reihe geschalteten Heizstäben (1, 2) besteht, und daß die elektrischen Anschlußkontakte (1a, 3, 2a) für eine wahlweise Parallelschaltung/Reihenschaltung der zwei Heizstabgruppen ausgelegt sind.

2. Glühkerze für motorunabhängige, mit flüssigem Brennstoff betriebene Heizungen, insbesondere Stand- und Zusatzheizungen, für Kraftfahrzeuge, mit einem Kerzensockel (4), der auf der einen Seite eine Heizvorrichtung (1, 2) und auf der anderen Seite elektrische Anschlußkontakte (1a, 3, 2a) trägt, über die die Glühkerze an eine Betriebsspannungsquelle angeschlossen wird, wobei die Heizvorrichtung aus zwei gleichen Heizstäben (1, 2) besteht,
dadurch gekennzeichnet,
daß die elektrischen Anschlußkontakte (1, 3a, 2) für eine wahlweise Parallelschaltung/Reihenschaltung der zwei Heizstäbe (1, 2) ausgelegt sind.

3. Glühkerze nach Anspruch 1 oder 2, dadurch gekennzeichnet, daß zwei beziehungsweise vier Heizstäbe (1, 2) vorgesehen sind, die symmetrisch auf dem im Grundriß kreisförmigen Kerzensockel (4) angeordnet sind.

4. Glühkerze nach einem der Ansprüche 1 bis 3, dadurch gekennzeichnet, daß drei elektrische Anschlußkontakte (1a, 3, 2a) vorgesehen sind, und zwar je einer für einen Heizstab (1, 2) beziehungsweise für eine Heizstabgruppe und ein gemeinsamer Mittelanschluß (3).

5. Glühkerze nach einem der Ansprüche 1 bis 4, dadurch gekennzeichnet, daß die Heizvorrichtung für eine Betriebsspannung von 12 Volt (Parallelschaltung) beziehungsweise 24 Volt (Reihenschaltung) ausgelegt ist.

6. Glühkerze nach Anspruch 5, dadurch gekennzeichnet, daß zwei Heizstäbe (1, 2) mit einem elektrischen Widerstand von je 1,2 Ohm vorgesehen sind.

## Claims

1. Glow plug for motor vehicle heating systems operated on liquid fuel independently of the engine, in particular parking and supplementary heating systems, having a plug base (4) which supports a heating appliance (1, 2) on one end and, on the other end, electrical connection contacts (1a, 3, 2a) by means of which the glow plug is connected to an operating voltage source, characterised in that the heating appliance consists of two similarly constructed heating rod groups, each with a plurality of heating rods (1, 2) permanently connected in series, and in that the electrical connection contacts (1a, 3, 2a) are designed for an optional parallel/series connection of the two heating rod groups.

2. Glow plug for motor vehicle heating systems operated on liquid fuel independently of the engine, in particular parking and supplementary heating systems, having a plug base (4) which supports a heating appliance (1, 2) on one end and, on the other end, electrical connection contacts (1a, 3, 2a) by means of which the glow plug is connected to an operating voltage source, the heating appliance consisting of two identical heating rods (1, 2), characterised in that the electrical connection contacts (1a, 3, 2a) are designed for an optional parallel/series connection of the two heating rods (1, 2).

3. Glow plug according to Claim 1 or 2, characterised in that two or four heating rods (1, 2) are respectively provided and these are arranged symmetrically on the plug base (4) which is circular in plan.

4. Glow plug according to one of Claims 1 to 3, characterised in that three electrical connection contacts (1a, 3, 2a) are provided and, specifically, one each for a heating rod (1, 2), or for a heating rod group, and a common central connection (3).

5. Glow plug according to one of Claims 1 to 4, characterised in that the heating appliance is designed for an operating voltage of 12 volts (parallel connection) or 24 volts (series connection).

6. Glow plug according to Claim 5, characterised in that two heating rods (1, 2) are provided with an electrical resistance of 1.2 ohm each.

## Revendications

1. Bougie à incandescence pour des appareils de chauffage à combustible liquide, notamment des appareils de chauffage auxiliaires ou complémentaires, fonctionnant indépendamment du moteur du véhicule, comportant un socle (4) de bougie qui porte d'un côté un dispositif de chauffage (1, 2) et de l'autre côté des contacts électriques de raccordement (1a, 3, 2a) par l'intermédiaire desquels la bougie à incandescence est raccordée à une source de tension de service, caractérisée en ce que le dispositif de chauffage se compose de deux groupes de cartouches chauffantes de structure identique comportant chacun plusieurs cartouches chauffantes (1, 2) montées en série de façon permanente et en ce que les contacts électriques de raccordement (1a, 3, 2a) sont conçus pour un montage en parallèle ou un montage en série, au choix, des deux groupes de cartouches chauffantes.

2. Bougie à incandescence pour des appareils de chauffage à combustible liquide, notamment des appareils de chauffage auxiliaires ou complémentaires, fonctionnant indépendamment du moteur du véhicule, comportant un socle (4) de bougie qui porte d'un côté un dispositif de chauffage (1, 2) et de l'autre côté des contacts électriques de raccordement (1a, 3, 2a) par l'intermédiaire desquels la bougie à incandescence est raccordée à une source de tension de service, le dispositif de chauffage se composant de deux cartouches chauffantes (1, 2) identiques, caractérisée en ce que les contacts électriques de raccordement (1a, 3, 2a) sont conçus pour un montage en parallèle ou un montage en série au choix, des deux cartouches chauffantes (1,2).

3. Bougie à incandescence selon la revendication 1 ou 2, caractérisée en ce que sont prévues deux ou quatre cartouches chauffantes (1, 2) qui sont disposées symétriquement sur le socle (4) de bougie qui, vu en plan horizontal, est circulaire.

4. Bougie à incandescence selon l'une des revendications 1 à 3, caractérisée en ce que sont prévus trois contacts électriques de raccordement (1a, 3, 2a), à savoir un pour chaque cartouche chauffante (1, 2) ou pour chaque groupe de cartouches chauffantes et un raccordement central (3) commun.

5. Bougie à incandescence selon l'une des revendications 1 à 4, caractérisée en ce que le dispositif de chauffage est conçu pour une tension de service de 12 volts (montage en parallèle) ou de 24 volts (montage en série).

6. Bougie à incandescence selon la revendication 5, caractérisée en ce que sont prévues deux cartouches chauffantes (1, 2) ayant chacune une résistance électrique de 1,2 ohm.
